# EUROPÄISCHE PATENTSCHRIFT

(11) **EP 4 182 258 B1**
(45) Veröffentlichungstag und Bekanntmachung des Hinweises auf die Patenterteilung: **19.03.2025**
(21) Anmeldenummer: 22773497.7
(22) Anmeldetag: 06.09.2022
(51) Int. Cl.: B66C 23/26, B66C 23/28

(54) **VORRICHTUNG ZUR RÄUMLICH FLEXIBLEN BEREITSTELLUNG EINES HEBESYSTEMS UND VERFAHREN ZUM ANPASSEN DESSELBIGEN**
DEVICE FOR SPATIALLY FLEXIBLY PROVIDING A LIFTING SYSTEM AND METHOD FOR ADAPTING SAME
DISPOSITIF PERMETTANT DE DISPOSER DE MANIÈRE FLEXIBLE DANS L'ESPACE UN SYSTÈME DE LEVAGE ET SON PROCÉDÉ D'ADAPTATION

(30) Priorität: 07.10.2021 DE 102021126091
(43) Veröffentlichungstag der Anmeldung: 24.05.2023
(73) Patentinhaber: Hug, Torsten, 64354 Reinheim (DE)
(72) Erfinder: Hug, Torsten, 64354 Reinheim (DE)
(74) Vertreter: DREISS Patentanwälte PartG mbB
(86) Internationale Anmeldenummer: PCT/EP2022/074688
(87) Internationale Veröffentlichungsnummer: WO 2023/057150

(56) Entgegenhaltungen:
- WO-A1-2020/201400
- DE-B- 1 167 500
- JP-U- S53 156 271
- US-A- 3 302 801

## Beschreibung

Ein erster Aspekt der Erfindung betrifft eine Vorrichtung zur räumlich flexiblen Bereitstellung eines Hebesystems, insbesondere zum Heben, Absenken und Verteilen von Objekten, insbesondere Werkzeugen, bspw. Schaufeln, Greifer, Meißel und/oder ein Schaufelrad. Beispielsweis kann das Hebesystem auf einer Baustelle oder in einer Industrieanlage eingesetzt werden. Ein zweiter Aspekt der Erfindung betrifft ein Verfahren mit dem ein Anpassen einer erfindungsgemäßen Vorrichtung durchgeführt wird.

In der Praxis werden typischerweise Kräne oder Turmdrehkräne eingesetzt, um Objekte wie Baumaterialien, Halbfertigteile oder Schalungen anzuheben und an einen Einsatzort zu transportieren. Hierzu ist an der Turmkonstruktion des Turmdrehkrans ein um die Turmkonstruktion drehbarer Ausleger angebracht mittels dem die Objekte auf bspw. einer Baustelle anhebar und verteilbar sind. Dabei ist der Ausleger des Turmdrehkrans nach dem Aufstellen auf eine feste Arbeitshöhe beschränkt und kann nicht an eine wachsende Bauhöhe bspw. einer aufzustellenden Windkraftanlage angepasst werden.

Aus der DE 10 2015 002 237 A1 ist ein selbstkletternder Kran bekannt. Dieser schafft dem oben genannten Nachteil Abhilfe, indem weitere Turmkonstruktionselement in die Turmkonstruktion des Drehturmkrans eingesetzt oder Turmkonstruktionselemente aus dem Turmdrehkran entnommen werden können.

Die Verwendung eines Turmdrehkrans ist jedoch ineffizient. Der Turmdrehkran weist ein Gegengewicht auf damit dieser beim Anheben eines Objektes über den Ausleger nicht kippt. Das Gegengewicht muss hierbei ein Vielfaches der anzuhebenden Objekte betragen um eine ausreichende Sicherheit zu gewährleisten. Darüber hinaus beschränkt das Gegengewicht die maximale Traglast des Turmdrehkrans.

Turmdrehkräne bergen ein hohes Risiko eines Unfalls bei falscher Handhabung bspw. durch Anheben von zu schweren Objekten oder falschem Aufstellen desselben. Das Aufstellen der Turmdrehkräne ist umständlich und erfordert ein hohes Maß an Vorbereitung und Planung. Der Boden muss entsprechend verdichtet und ggf. auch tiefgegründet sein, damit dieser die Last des Turmdrehkrans trägt, der Turmdrehkran nicht verkippt und im schlimmsten Fall umfällt.

Eine genaue Positionierung des Turmdrehkrans ist notwendig, wenn dieser wie im Fall einer Großbaustelle nicht die gesamte Baustelle abdecken kann. Ein Umsetzen desselbigen ist aufwendig und nur mit hohem Zeitaufwand realisierbar.

Bei Einsatz mehrere Turmdrehkräne ist zur Unfallvermeidung auf eine genaue Positionierung derselben zu achten. Die Ausleger der Turmdrehkräne dürfen sich im Betrieb nicht kreuzen. Einzelne Bereiche der Baustelle liegen somit außerhalb der von den Auslegern abgedeckten Arbeitskreise und eine ganzheitliche Abdeckung der Baustelle ist nicht möglich.

Aus der WO 2020/201400 A1 ist eine Bau- und/oder Materialumschlagsmaschine sowie ein Verfahren zum Führen und Bewegen eines Arbeitskopfes bekannt. Dieses Dokument offenbart eine Arbeitszellenstruktur, die einen Arbeitsraum umschreibt, wobei die Arbeitszellenstruktur wenigstens drei Vertikalträger und wenigstens drei Horizontalträger umfasst, wobei Horizontalträger jeweils zwei Vertikalträger miteinander verbinden, wobei die Vorrichtung an einer längenvariablen und zwischen zwei Enden länglich erstreckten Positioniereinrichtung verfahrbar angeordnet ist, wobei die Enden der Positioniereinrichtung mittels Verfahreinheiten an den Horizontalträgern verfahrbar sind.

Die US 3 302 801 A betrifft einen vertikal einstellbaren Portalkran in Gantry Bauweise.

Die JP S53 156271 U beschreibt einen Portalkran mit zwei Hebeeinheiten, die entlang derselben Traverse bewegbar sind.

Hiervon ausgehend liegt der vorliegenden Erfindung die Aufgabe zu Grunde die obenstehenden Nachteile des Stands der Technik Abhilfe zu schaffen und eine Vorrichtung zur räumlich flexiblen Bereitstellung eines Hebesystems, sowie ein Verfahren mit dem ein Anpassen der Vorrichtung durchgeführt wird, bereit zu stellen.

Diese Aufgabe wird durch eine Vorrichtung der eingangs genannten Art dadurch gelöst, dass die Vorrichtung wenigstens eine Arbeitszellenstruktur umfasst. Die Arbeitszellenstruktur umschreibt einen Arbeitsraum. Die Arbeitszellenstruktur umfasst wenigstens drei Vertikalträger und wenigstens drei Horizontalträger. Die Horizontalträger verbinden jeweils zwei Vertikalträger miteinander. Die Vorrichtung weist eine Hebeeinrichtung auf, die an einer längenvariablen und zwischen zwei Enden länglich erstreckten Positioniereinrichtung verfahrbar angeordnet ist. Die Enden der Positioniereinrichtung sind mittels Verfahreinheiten an den Vertikalträger und Horizontalträgern verfahrbar. Die Verfahreinheiten sind an Verbindungspunkten der Träger, beispielsweise Verbindungspunkten von Vertikalträgern, Horizontalträgern oder weiteren Träger, über Weicheneinheiten wahlweise entlang der Hori zontalträger als auch der Vertikalträger verfahren werden.

Mit anderen Worten die Arbeitszellenstruktur bildet eine Struktur deren inneres der Arbeitsraum ist. Der Arbeitsraum kann insbesondere einen Teil oder eine gesamte Baustelle, sowie beispielsweise einen Bereich einer Industrieanlage fassen. Die Arbeitszellenstruktur dient als Stütz- und Führungsstruktur für das Hebesystem.

Die Vorrichtung kann mittels geschicktem Platzieren der Arbeitszellenstruktur eine Baustelle lückenlos mit Baumaterialien, Werkzeugen oder anderen Objekten versorgen, ohne dass es zu Überschneidungen wie bei Turmdrehkränen kommt. Durch die Verwendung einer Arbeitszellenstruktur ist ein im Vergleich zu konventionellen Turmdrehkränen höhere Standsicherheit, ein flexiblerer Einsatz und ein einfacher Aufbau möglich. Ferner vorteilhaft ist, dass durch die lückenlose Abdeckung der Baustelle der Baustellenverkehr, für bspw. Anlieferung benötigter Baumaterialien, reduziert werden kann. Es ist insbesondere möglich einen zentralen Anlieferungspunkt zu schaffen und Störungen des Bauablaufs zu reduzieren oder ganz zu vermeiden.

Die drei Vertikalträger und die Horizontalträger bilden eine prismatische Arbeitszellenstruktur mit dreieckiger Grundfläche. Alternativ kann die Vorrichtung auch mehr als drei Vertikal- und Horizontalträger aufweisen. Umfasst die Vorrichtung beispielsweise vier Vertikal- und Horizontalträger dann bilden diese eine quaderförmige oder würfelförmige Arbeitszellenstruktur.

Die Vertikalträger können senkrecht bzw. vertikal auf einer Aufstellfläche angeordnet sein, so dass diese mit der Aufstellfläche einen Winkel von 90° einschließen. Mit anderen Worten, die Vertikalträger können beim Aufrichten der Arbeitszelle senkrecht zu einer ideal planen Aufstellfläche ausgerichtet werden. Jedoch können die Vertikalträger auch schräg bzw. nur im Wesentlichen senkrecht bzw. im Wesentlichen vertikal auf der Aufstellfläche angeordnet sein, so dass die Vertikalträger und die Aufstellfläche einen von 90° abweichenden Winkel einschließen. Fällt bspw. die Aufstellfläche ab oder weißt Bodenwellen auf oder ist es für eine spezielle Hebeaufgabe notwendig die Vertikalträger winklig zu der Aufstellfläche auszurichten, wird zwischen Aufstellfläche und Vertikalträger ein von 90° abweichender Winkel eingeschlossen. Ferner können die Vertikalträger alle eine gleiche Länge aufweisen oder unterschiedlich lang sein. Dies ermöglicht, bspw. dass eine abfallenden oder ansteigenden Aufstellfläche ausgeglichen werden kann und die von der Aufstellfläche abgewandten Enden der Vertikalträger auf einer Höhe liegen oder gezielt Vertikalträger mit unterschiedlicher Länge eingesetzt werden können und eine Arbeitszellenstruktur mit zur Aufstellfläche winklig verlaufender Deckfläche entsteht.

Die Horizontalträger sind an den Vertikalträgern angeordnet und können horizontal zu oder nur im Wesentlich horizontal, folglich winklig zu einer Aufstellfläche verlaufen. Insbesondere verlaufen die Horizontalträger in einer Arbeitsebene.

Insgesamt müssen die Vertikalträger und die angeordneten Horizontalträger derart auf einer Aufstellfläche angeordnet sein und miteinander verbunden sein, dass diese eine stabile Arbeitszellenstruktur bilden um die Kräfte während des Betriebs des Hebesystems aufnehmen zu können. Falls notwendig können an durch die Vertikalträger und Horizontalträger gebildete vertikalen und horizontalen Rahmen einer Arbeitszellenstruktur Verstärkungselemente angeordnet sein. Die Verstärkungselemente können beispielsweise die aus seitlich wirkenden Kräfte resultierenden Schubspannungen auf die Arbeitszellenstruktur im Betrieb ausgleichen.

Die Verstärkungselemente können insbesondere als Diagonalverstrebungen ausgebildet sein. Jeweils zwei Diagonalverstrebungen können in Diagonalen in jeweils einem entsprechenden vertikalen oder horizontalen Rahmen angeordnet sein und sich überkreuzen. Die Diagonalverstrebungen können jedes auf Zug und/oder Druck belastbare Element sein und insbesondere als Seile, Drahtseile, Metallbänder oder Metallstangen ausgebildet sein.

Die Hebeeinrichtung ist mittels der Positioniereinrichtung an der Arbeitszellenstruktur angeordnet. Die Hebeeinrichtung ist insbesondere ein Kran. Die Hebeeinrichtung kann zum Heben und Absenken von Objekten ein längenvariables Seil mit einem Halteabschnitt umfassen. Der Halteabschnitt kann insbesondere als Greifer oder Seilschlaufe ausgebildet sein.

Die Hebeeinrichtung ist verfahrbar an der Positioniereinrichtung angeordnet. Die Hebeeinrichtung kann antreibbare Bewegungsmittel umfassen. Mittels der antreibbaren Bewegungsmittel kann die Hebeeinrichtung entlang der Positioniereinrichtung bewegbar sein.

Die Positioniereinrichtung ist längenvariabel und kann insbesondere ein Seil umfassen oder durch dieses gebildet sein oder als eine Traverse ausgebildet sein an dem die Hebeeinrichtung angeordnet ist.

Umfasst die Positioniereinrichtung ein Seil oder ist ein Seil kann dieses über wenigstens eine Seillängenänderungseinheit insbesondere eine selbstspannende oder eine antreibbare Seillängenänderungseinheiten auf- und abrollbar sein. Die Seillängenänderungseinheit kann insbesondere als Rolle ausgebildet sein. Durch das gezielte Auf- und Abrollen des Seils kann die Hebeeinrichtung zwischen den Trägern bewegbar oder über ein gezieltes Durchhängen die Hebeeinrichtung Richtung Boden absenkbar sein.

Die Enden der Positioniereinrichtung sind an jeweils einer Verfahreinheiten angeordnet. Die Verfahreinheiten können insbesondere als antreibbare Schlitten oder Wagen, die bspw. über einen Elektromotor antreibbar sind, ausgebildet sein. Die Positioniereinheit ist mittels der Verfahreinheit entlang der Vertikalträger und der Horizontalträger verfahrbar. Ferner kann insbesondere die wenigstens eine Seillängenänderungseinheit an der Verfahreinheit angeordnet sein.

Beim Verfahren der Positioniereinrichtung und der angeordneten Hebeeinrichtung mittels der Verfahreinheiten wird die Belastung von der Arbeitszellenstruktur näherungsweise gleichmäßig aufgenommen, unabhängig welche Position die Verfahreinheiten anfahren. Folglich ist auch die von der erfinderischen Vorrichtung aufnehmbare Traglast annähernd gleichbleibend. Im Gegensatz zu der erfinderischen Vorrichtung nimmt die Belastung auf einen konventionellen Turmdrehkran zu und die aufnehmbare Traglast ab, wenn sich eine Laufkatze entlang des Auslegers von der Turmkonstruktion entfernt.

Bei der Auslegung der erfinderischen Vorrichtung können beispielsweise in einer vereinfachten Form nur die maximalen Belastungen der Vertikal- und Horizontalträger berücksichtigt werden. Die maximale Last auf einen Vertikalträger wirkt, wenn die Hebeeinrichtung in einer Ecke der Arbeitszellenstruktur bewegt wird und somit die gesamte Traglast auf hauptsächlich einem Vertikalträger wirkt. Die maximale Belastung auf einen Horizontalträger wirkt in Form eines Biegemoments, wenn die Hebeeinrichtung mittig an eine Horizontalträger positioniert ist. Dies vereinfacht die Auslegung, den Aufbau und den Betrieb der erfinderischen Vorrichtung im Vergleich zu konventionellen Turmdrehkränen. Auch eine Kippgefahr der Vorrichtung ist reduziert bzw. nicht vorhanden. Gegengewichte wie bei klassischen Turmdrehkränen oder anderen Kränen sind nicht notwendig.

Zwei die Positioniereinrichtung tragende Verfahreinheiten können beide an den Horizontalträgern angeordnet sein. Die Verfahreinheiten sind auf den Horizontalträgen verfahrbar und können die an der Positioniereinrichtung angeordnete Hebeeinrichtung in Höhe der Horizontalträger verfahren.

Die Verfahreinheiten können an den Vertikalträgern angeordnet sein. Dabei können die Verfahreinheiten an durch einen Horizontalträger verbundenen Vertikalträger angeordnet sein oder an Vertikalträger die nicht direkt miteinander verbunden sind. Die Verfahreinheiten sind an den Horizontalträgern verfahrbar und können eine an der Positioniereinheit angeordnete Hebeeinrichtung entlang der Vertikalträger verfahren.

Eine Verfahreinheit kann an einem Horizontalträger und eine weitere Verfahreinheit kann an einem Vertikalträger angeordnet sein. Somit kann eine an der Positioniereinheit angeordnete Hebeeinrichtung gleichzeitig mittels der Verfahreinheit entlang des Vertikalträgers und des Horizontalträgers verfahren werden. Insbesondere können die Verfahreinheiten an einem Vertikalträger und einem Horizontalträger, der den Vertikalträger mit einem weiteren Vertikalträger verbindet angeordnet sein. Mit anderen Worten die Verfahreinheiten können die Hebeeinrichtung in einem seitlichen, horizontalen Rahmen verfahren. Bodenseitig kann jeweils ein weiterer Horizontalträger zwischen den Vertikalträgern angeordnet sein. Sodass ein horizontaler Rahmen aus zwei Vertikalträgern und zwei diese verbindende Horizontalträger gebildet ist. Verfahreinheiten können entsprechend entlang des gesamten horizontalen Rahmens verfahrbar sein.

Die Verfahreinheiten sind erfindungsgemäß an Verbindungspunkten der Träger, beispielsweise Verbindungspunkten von Vertikalträgern, Horizontalträgern oder weiteren Träger, über Weicheneinheiten wahlweise entlang der Horizontalträger als auch der Vertikalträger verfahren werden.

Die Weicheneinheiten ermöglichen es, dass die Verfahreinheiten umlaufend an den Horizontalträgern verfahrbar sind. Ferner kann die Weicheneinheit derart einstellbar sein, dass die Verfahreinheiten zwischen den Horizontalträgern und den Vertikalträgern verfahrbar sind. Beispielsweise können die Weicheinheiten derart eingestellt sein, dass die Verfahreinheiten an Vertikal- und Horizontalträgern einer Seite verfahrbar sind. Mittels der Weicheneinheiten ist die Hebeeinrichtung in vorteilhafter Weise flexibel im Arbeitsraum bewegbar und kann mit sehr hoher Präzision zu zu greifenden Objekte verfahren werden. Diese Greifen, Anheben und Positionieren.

Die Verfahreinheiten kann entlang von an den Trägern angeordneten Schienen bewegbar sein. Insbesondere kann die Vorrichtung mindestens einen geschlossenen Schienenumlauf aufweisen. Insbesondere können Schienen sowohl an den Horizontalträgern, Vertikalträgern und/oder weiteren Trägern angeordnet sein. Schienen erlauben eine präzise und sichere Führung der Verfahreinheiten. Die Schienen können insbesondere einspurig, zweispurig oder mehrspurig ausgebildet sein.

Die Vorrichtung kann wenigstens zwei Hebeeinrichtungen mit jeweiliger mittels Verfahreinheiten verfahrbarer Positioniereinrichtung aufweist.

Die Hebeeinrichtung sind unabhängig voneinander einsetzbar und können durch die Anordnung der entsprechenden Positioniereinrichtungen auf jeweiligen Verfahreinheiten unabhängig voneinander verfahrbar sein. In vorteilhafter Weise ist es somit möglich, dass die Produktivität der Vorrichtung gesteigert wird, aufgrund dessen das gleichzeitig oder zeitlich versetzt Objekte im Arbeitsraum bewegbar sind.

Sind beispielsweise zwei unterschiedliche Objekte von den zwei unabhängigen Halteeinrichtungen gegriffen, können die Objekte durch Verfahren der Hebeeinrichtungen gleichzeitig bewegt werden und auch aneinander vorbeibewegt werden. Ferner ist es auch möglich, dass die wenigstens zwei Hebeeinrichtungen schwere Objekte gleichzeitig greifen und somit im Arbeitsraum bewegen können. Darüber hinaus kann ein Objekt, das von zwei Hebeeinrichtungen gehalten ist, winklig positioniert und abgelegt werden, indem die Halteabschnitte das Objekt auf unterschiedlicher Höhe zu den Horizontalträgern halten. Beispielsweise kann ein Giebelbalken für eine Gebäudekonstruktion zur Montage an dessen Stirnseite angehoben und schräg an der Gebäudekonstruktion gehalten werden für eine einfache Montage desselben.

Die Vorrichtung kann eine Anhebevorrichtung umfassen. Die Anhebevorrichtung ist ausgebildet, um die Arbeitszellenstruktur anzuheben und von der Bodenseite her zu erhöhen. Indem zusätzliche Segmente an Vertikalträgern an die Vertikalträger angesetzt werden können. Alternativ kann auch eine weitere Arbeitszellenstruktur unter der Arbeitszellenstruktur einfügbar sein.

Indem weitere Segmente an Vertikalträgern an die Vertikalträger ansetzbar sind können die Horizontalträger mit den Vertikalträgern erhöht werden. Somit kann eine Arbeitshöhe der wenigstens einen Hebeeinrichtung, insbesondere an eine wachsende Bauhöhe eines Gebäudes oder eines Konstrukts, wie beispielsweise einer Windkraftanlage, angepasst werden.

Eine Steigerung der Produktivität wird somit erreicht, da die Arbeitszellenstruktur nach einmaligem Aufbau ohne größeren Umbau an neue Arbeitshöhen angepasst werden kann. Mit anderen Worten eine selbstkletternde Hebeeinrichtung vorliegt.

Weiter Vorteilhaft ist, dass beispielsweiße bei der Errichtung von Windkraftanlagen keinen teuren und eine begrenzte Arbeitshöhe aufweisende Mobilkräne notwendig sind. Zudem werden bei Baustellen, wie bspw. den Windkraftanlagen, keine unnötigen Waldschneisen mehr gerodet, die für das Aufrichten des Auslegers bspw. eines Mobilkrans oder Turmdrehkrans notwendig sind.

Alternativ oder zusätzlich können weitere ganze Arbeitszellenstrukturen unter der ersten Arbeitszellenstruktur eingebracht werden. Dies ermöglicht, dass die Arbeitshöhe nicht nur erhöht wird, sondern bei Bedarf zwei oder mehr Arbeitsebenen, die jeweils durch die Horizontalträger der entsprechenden Arbeitszellenstruktur gebildet werden, übereinander anordenbar sind. Die wenigstens eine Hebeeinrichtung kann somit, insbesondere über Weicheneinheiten, mittels entsprechender Verfahreinheiten zwischen den Arbeitsebenen bewegt werden. Alternativ oder zusätzlich kann in der neuen unter der ersten Arbeitszellenstruktur eingebrachten Arbeitszellenstruktur wenigstens eine weitere Hebeeinrichtung an einer Positioniereinrichtung angeordnet werden. Dies ermöglicht eine weitere flexible Anpassung der Vorrichtung an vorliegende Arbeitsbedingungen oder eine Möglichkeit die Produktivität zu steigern.

Die Anhebevorrichtung kann mehrere Einheiten, insbesondere als hydraulische Pressen ausgebildete Einheiten, umfassen, die an je einem Vertikalträger ansetzen. Jede Einheit der Anhebevorrichtung ist dazu ausgebildet einen Vertikalträger von einer Bodenseite, insbesondere von Seiten der Aufstellfläche, her anzuheben.

Die Vorrichtung kann mehrere Arbeitszellenstrukturen umfassen. Einzelne Träger der Arbeitszellenstrukturen bilden insbesondere einen Teil mehrerer Arbeitszellenstrukturen. Die Verfahreinheiten oder insbesondere die Hebeeinrichtung kann zwischen den Arbeitszellenstrukturen verfahrbar sein. Insbesondere kann die Vorrichtung wenigstens zwei nebeneinander und zwei übereinander angeordnete Arbeitszellenstrukturen umfassen.

Beispielsweise kann eine zweite separate Arbeitszellenstruktur neben der ersten Arbeitszellenstruktur angeordnet werden. Falls statisch erforderlich können die Arbeitszellenstrukturen über Horizontalträger miteinander verbunden werden. Ferner kann die zweite Arbeitszellenstruktur durch einen bzw. mehrere weitere Vertikalträger gebildet sein, wobei der wenigstens eine weiterer Vertikalträger mittels zwei weiteren Horizontalträgern mit der ersten Arbeitszellenstruktur verbunden ist. Ist eine zweite Arbeitszellenstruktur insbesondere durch mehrere weitere Vertikalträger gebildet, werden diese untereinander mittels mehrerer weiterer Horizontalträgern verbunden und sind über zwei weitere Horizontalträger an einen Horizontalträger der ersten Arbeitszellenstruktur angebunden. In diesem Fall sind somit der entsprechende Horizontalträger der ersten Arbeitszellenstruktur und die zwei Vertikalträger an den dieser angeordnet ist, Teil der zweiten Arbeitszellenstruktur.

Folglich ist die erfinderische Vorrichtung in einfacher Weise entsprechend modular erweiterbar. Dies ermöglicht eine Anpassung der Vorrichtung an beispielsweise jede beliebige Baustellenform. Auch ist es möglich bei Transport sehr schwerer Objekte, durch mehrere Arbeitszellenstrukturen eine erhöhte Stabilität und Steifigkeit für eine höhere Traglast zu erzielen. Aufgrund der Modularität kann die Steifigkeit und die Traglast weiter erhöht werden, indem insbesondere mehrere Vertikalträger aneinander anliegend angeordnet sind, um eine verstärkende Wirkung zu erzielen. Alternativ oder Zusätzlich können die Horizontalträger durch Zusatzträger abgestützt sein, ähnlich einer Fachwerkskonstruktion, wobei insbesondere die Zusatzträger mit den Horizontalträgern einen Winkel von 45° oder einen Winkel kleiner 45° einschließen können. Die Zusatzträger können jeweils einen Vertikal und einen Horizontalträger miteinander verbinden.

Ferner ist es möglich durch die modulare Bauweise der Vorrichtung aus Gleichteilen (Vertikal-, Horizontalträger, Hebeeinrichtung, Positioniereinrichtung, Verfahreinheiten) wirtschaftliche Vorteile zu erreichen, indem die Produktion und die Logistik schlank gehalten sind.

Die Verfahreinheiten können zwischen den mehreren Arbeitszellenstrukturen verfahrbar sein. Dadurch kann die Positioniereinrichtung und der angeordneten Hebeeinrichtung zwischen den Arbeitszellenstrukturen verfahren werden. Alternativ wird nur eine Verfahreinheit in eine weitere Arbeitszellenstruktur verfahren, wobei eine Hebeeinrichtung entlang der Positioniereinrichtung verfahrbar ist in Richtung der weiteren Arbeitszellenstruktur. In vorteilhafter Weise kann eine Hebeeinrichtung eine große Strecke über mehrere Arbeitszellenstrukturen hinweg zurücklegen. Beispielsweise können somit Objekte von einem Anlieferungspunkt oder Lager im Gesamten Arbeitsraum verteilt werden.

An den Verbindungspunkten von Trägern mehrerer Arbeitszellenstrukturen können zweite Weicheneinheiten angeordnet sein über die die Verfahreinheiten zwischen den Arbeitszellenstrukturen überführbar sind. Die zweiten Weicheneinheiten können dabei verfahrbar ausgebildet sein, um beispielsweise entlang der Vertikalträger verfahren zu werden, wenn die Verfahreinheiten nicht von einer in eine andere Arbeitszellenstruktur überführt werden sollen.

Umfasst die Vorrichtung mehrere Arbeitszellenstrukturen können in jeder Arbeitszellenstruktur ein oder mehrere Hebeeinrichtungen mit Positioniereinrichtungen und entsprechenden Verfahreinheiten angeordnet sein.

Die Vertikalträger und Horizontalträger einer Arbeitszellenstruktur können vertikale und horizontale Rahmen bilden. An diesen vertikalen und horizontalen Rahmen einer Arbeitszellenstruktur können Schutzelemente angeordnet sein. Die Schutzelemente können insbesondere Schutzplatten, wie Wandungen, Schalungen und/oder Folien sein. Die Schutzelemente können dazu dienen einen innenliegenden Arbeitsraum zu schützen und/oder abzudichten, insbesondere vor Partikel- oder Keimeintrag oder um Schallemissionen zu reduzieren.

Es können nur einzelne Arbeitszellenstrukturen mit Schutzelementen versehen werden, es kann bei mehreren miteinander verbunden Arbeitszellenstrukturen nur die zu einem gemeinsamen Arbeitsraum außenliegenden vertikalen und horizontalen Rahmen mit Schutzelementen versehen werden oder es können auch beliebig an außen- und innenliegende vertikale und horizontale Rahmen Schutzelementen entsprechend den Anforderungen angeordnet sein.

Das Anbringen von Schutzelementen ist vorteilhaft, wenn die Vorrichtung auf beispielsweise Baustellen in Wohngebieten eingesetzt wird, um den Arbeitslärm zu reduzieren. Beispielsweise kann bei einem Einsatz der Vorrichtung in einer Industrieanlage über die Arbeitszellenstrukturen ein vorteilhafter partikel- und keimfreier Arbeitsraum geschaffen werden, der bei empfindlichen Anwendungen wie beispielsweise in der Luft- und Raumfahrttechnik notwendig ist.

Die Träger der Vorrichtung können als Traversenelemente, insbesondere alternativ auch jedem anderen stützenden Element wie Balken, Masten oder Träger, ausgebildet sein. Die Traversenelemente können entsprechend den Anforderungen insbesondere als 1-Punkt Traversen, 2-Punkt Traversen, 3-Punkt Traversen oder 4-Punkt Traversen ausgebildet sein, wobei diese über entsprechende Fachwerkskonstruktionen verstärkt sind.

Die erfinderische Vorrichtung kann eine Steuerungseinheit zum manuellen oder automatischen, insbesondere softwaregesteuerten Steuern der Vorrichtung umfassen. Insbesondere weist die Vorrichtung zur Steuerung derselben, entsprechende Sensoren und Steuerungselemente auf. Mittels der Steuerungseinheit ist es bspw. möglich mehrere Verfahreinheiten, Positioniereinheiten und Hebeeinrichtungen, insbesondere mehrere Hebeeinrichtungen in einer Arbeitszellenstruktur und/oder mehrere Hebeeinrichtungen in mehreren Arbeitszellenstrukturen zu steuern ohne, dass sich diese gegenseitig behindern.

Der zweite erfinderische Aspekt betrifft ein Verfahren mit dem ein Anpassen einer erfindungsgemäßen Vorrichtung durchgeführt wird. Zu einem Erhöhen der Arbeitszellenstruktur umfasst das Verfahren folgende Schritte:
- Anheben der Arbeitszellenstruktur von der Bodenseite her mittels einer Anhebevorrichtung,
- Einfügen und Ansetzen von zusätzlichen Segmenten von Vertikalträgern an die Vertikalträger oder Einfügen einer weiteren Arbeitszellenstruktur unter der Arbeitszellenstruktur von der Bodenseite her.

Das erfindungsgemäße Verfahren ermöglicht somit in einfacher Weise ein Erhöhen und Anpassen einer Vorrichtung an eine wachsende Bauhöhe. Ferner können insbesondere die Horizontalträger, die Verfahreinheiten, die Positionier-und Hebeeinrichtung auf der Aufstellfläche in einfacher Weise montiert und mittels des erfindungsgemäßen Verfahrens auf die Bauhöhe angehoben werden.

Das Verfahren mit dem das Anpassen einer erfindungsgemäßen Vorrichtung durchgeführt wird, kann Schritte zu einem Ergänzen einer weiteren Arbeitszellenstruktur aufweisen. Zum Ergänzen der weiteren Arbeitszellenstruktur kann das Verfahren das Aufstellen von weiteren Vertikalträgern und diese verbindende Horizontalträger umfassen, um eine weitere nebenstehende Arbeitszellenstruktur zu bilden. Falls insbesondere statisch erforderlich, kann das Anbinden der Vertikalträger an die bestehende Arbeitszellenstruktur über weitere Horizontalträger erfolgen. Somit wird eine weitere an der wenigstens einen Arbeitszellenstruktur angeknüpfte Arbeitszellenstruktur gebildet. Entsprechend dem Verfahren können weiter Arbeitszellenstrukturen gebildet werden.

Weitere Merkmale und Vorteile der Erfindung sind Gegenstand der nachfolgenden Beschreibung und der zeichnerischen Darstellung eines bevorzugten Ausführungsbeispiels: Die beanspruchte Ausführungsform ist in den Abbildungen 2a - 2c dargestellt und wird als zweite Ausführungsform bezeichnet
- Fig. 1a:: eine isometrische Ansicht der Vorrichtung mit einer Arbeitszellenstruktur
- Fig. 1b:: eine isometrische Ansicht der Vorrichtung mit einer Arbeitszellenstruktur mit angehobenen Vertikalträgern
- Fig. 1c:: eine isometrische Ansicht der Vorrichtung mit einer Arbeitszellenstruktur mit angesetzten weiteren Segmenten an Vertikalträgern;
- Fig. 1d:: eine isometrische Ansicht der Vorrichtung mit einer ersten Arbeitszellenstruktur und einer unterhalb eingefügten zweiten Arbeitszellenstruktur;
- Fig. 2a:: eine isometrische Ansicht einer zweiten Ausführungsform der Vorrichtung mit einer Arbeitszellenstruktur mit ersten Weicheneinheiten;
- Fig. 2b-c:: ein Ausschnitt I der Vorrichtung gemäß Fig. 2a zeigend einen ersten und zweiten Zustand der ersten Weicheneinheiten;
- Fig. 3:: eine seitliche Ansicht der Vorrichtung mit einer Arbeitszellenstruktur mit einer winkligen Arbeitsebene;
- Fig. 4a:: eine isometrische Ansicht der Vorrichtung mit zwei nebeneinander angeordneten Arbeitszellenstrukturen mit zweiten Weicheneinheiten;
- Fig. 4b-e:: ein Ausschnitt II der Vorrichtung gemäß Fig. 4a zeigend einen ersten und zweiten Zustand der zweiten Weicheneinheiten
- Fig. 5:: eine Draufsicht der Vorrichtung mit drei Arbeitszellenstrukturen und mehreren Hebeeinrichtungen
- Fig. 6:: eine isometrische Ansicht der Vorrichtung mit zwei Arbeitszellenstrukturen und Schutzelemente

In Fig. 1a ist eine erste Ausführungsform 12a der Vorrichtung dargestellt, die insgesamt mit dem Bezugszeichen 10 bezeichnet ist. Die erste Ausführungsform 12a der Vorrichtung 10 weist eine Arbeitszellenstruktur 14 auf, die einen Arbeitsraum 16 umschreibt. Der Arbeitsraum 16 umschreibt einen Raum in dem mit der Vorrichtung 10 Objekte 18 anhebbar, absenkbar und verteilbar sind. Es können insbesondere auch zwei oder mehr separate Arbeitszellenstrukturen 14 nebeneinander angeordnet werden.

Die Arbeitszellenstruktur 14 ist aus vier Vertikalträgern 20 und vier Horizontalträger 22 gebildet. Die Träger 20, 22 sind vorliegend als 1-Punkt Traversen ausgebildet. Die Vertikalträger 20 sind orthogonal auf einer ebenen Aufstellfläche 24 aufgestellt und bilden eine würfelförmige Grundform. Die Horizontalträger 22 sind an der Aufstellfläche 24 gegenüberliegenden ersten Enden 26 der Vertikalträger 20 angeordnet und verbinden umlaufend immer zwei Vertikalträger 20 miteinander.

In der in Fig. 1a dargestellten ersten Ausführungsform 12a der Vorrichtung 10 ist an den auf der Aufstellfläche 24 angeordneten zweiten Enden 28 der Vertikalträgern 20 eine Anhebevorrichtung 30 angeordnet bzw. vorliegend umfasst die Anhebevorrichtung 30 hydraulische Pressen 32, die an jedem Vertikalträger angeordnet sind. Mittels der Anhebevorrichtung 30 sind die Vertikalträger 20 in eine von der Aufstellfläche 24 wegweisende senkrechten Richtung 34 (siehe Fig. 1b) verfahrbar. Somit ist die gesamte Arbeitszellenstruktur 14 gegenüber der Aufstellfläche 24 anhebbar. Dies ist im Detail in den Fig. 1b-1d gezeigt.

Die Horizontalträger 22 bilden eine erste Arbeitsebene 36. Zwischen den Horizontalträgern 22 ist in der Arbeitsebene 36 eine Hebeeinrichtung 38 an einer Positioniereinrichtung 40 angeordnet. Die Hebeeinrichtung 38 ist ein Kran. Die Hebeeinrichtung 38 weist zum Heben und Absenken von Objekten 18 ein längenvariables Seil 42 auf mit einem an dem der Positioniereinrichtung 40 gegenüberliegendem Ende angeordneten Seilschlaufe 44, die als Halteabschnitt dient. Mit der Seilschlaufe 44 ist vorliegend ein Objekt 18 gehalten.

Die Positioniereinrichtung 40 ist vorliegend als längliches Seil 46 ausgebildet. Enden 48a, 48b der Positioniereinrichtung 40 sind mittels Verfahreinheiten 50 an den Vertikalträgern 20 verfahrbar. Die Verfahreinheiten 50 sind vorliegend als antreibbare Schlitten ausgebildet. Die Verfahreinheit 50 umfassen jeweils eine Seillängenänderungseinheit 52 mit einer nicht dargestellten antreibbaren Rolle zum auf- und abrollen des Seils 46 der Positioniereinheit 40. Die Hebeeinrichtung 38 ist durch verlängern eines Endes 48a des Seils 46 und verkürzen des anderen gegenüberliegenden Ende 48b des Seils 46 zwischen den Verfahreinheit 50 verfahrbar.

An einer zum Arbeitsraum 16 weisenden Seite 54 der Horizontalträger 22 sind umlaufend einspurige erste Schienen 56a angeordnet, die einen ersten geschlossenen Schienenumlauf 58a bilden. Die ersten Schienen 56a könnten auch alternativ auf der zur Aufstellfläche 24 weisenden Seite oder einer dieser gegenüberliegenden Seite der Horizontalträger 22 angeordnet sein. An den ersten Schienen 56a sind die Verfahreinheiten 50 verfahrbar angeordnet. Beispielsweise können die Verfahreinheiten 50 mittels eines Elektromotors antreibbar sein.

Wie in Fig. 1a dargestellt ist weist die Vorrichtung 10 eine Steuerungseinheit 60 auf, zum Steuern der Hebeeinrichtung 38, der Verfahreinheiten 50 und der Anhebevorrichtung 30. Mittels der Steuereinheit 60 ist eine computerbasierte Steuerung umsetzbar. Bspw. ist bei mehreren bewegbarer Hebeeinrichtungen 38 eine Kollision dieser vermeidbar. Ferner kann ein gleichmäßiges Anheben der Vertikalträger 20 über die Anhebevorrichtung 30 umgesetzt werden.

In Fig. 1b sind die Vertikalträger 20 mittels der Anhebevorrichtung 30 senkrecht zur Aufstellfläche 24 in eine von der Aufstellfläche 24 wegweisende und zu der Aufstellfläche 24 senkrechten Richtung 34 angehoben. zwischen Aufstellfläche 24 und angehobenen Vertikalträgern 20 werden jeweils Segmente 62 an Vertikalträgern eingefügt und an den zweiten Enden 28 der Vertikalträgern 20 angeordnet und/oder lösbar verriegelt.

In Fig. 1c ist die erste Ausführungsform 12a der Vorrichtung 10 um die Segmente 62 an Vertikalträgern erhöht dargestellt.

In Fig. 1d ist alternativ dargestellt, dass anstelle der Segmente 62 an Vertikalträgern eine zweite Arbeitszellenstruktur 14b unter der ersten mittels der Anhebevorrichtung 30 angehobenen Arbeitszellenstruktur 14a angeordnet ist. Ferner weist die zweiten Arbeitszellenstruktur 14b eine weitere an einer weiteren Positioniereinrichtung 40 angeordnete Hebeeinrichtung 38 auf, die über weitere Verfahreinheiten 50 entlang von einem weiteren ersten Schienenumlauf 58a verfahrbar ist gemäß der ersten Arbeitszellenstruktur 14a aus Fig. 1. Diese sind auch über die Steuerungseinheit 60 steuerbar. Beispielsweise könnten entlang der Vertikalträger 20 zweite Schienen 56b angeordnet werden, die einen zweiten Schienenumlauf 58b bilden (beispielsweise entsprechend Fig. 2a). Dieser könnte es ermöglichen, dass die Verfahreinheiten 50 in einem durch die Vertikalträger 20 und, die verbindenden Horizontalträger 22 gebildeten horizontalen Rahmen 64 der entsprechenden Arbeitszellenstrukturen 14a,b verfahrbar sind bzw. zwischen den übereinander angeordneten ersten und zweiten Arbeitszellenstrukturen 14a,b verfahrbar sind.

Die folgenden Ausführungsformen, die in den Fig. 2a-6 dargestellt sind, umfassen vorliegend keine Steuerungseinheit 60. Es ist möglich, dass die Ausführungsformen manuell gesteuert werden oder entsprechend obenstehender Ausführungsformen wenigstens eine Steuerungseinheit 60 aufweisen.

In Fig. 2a ist eine zweite Ausführungsform 12b der Vorrichtung 10 dargestellt. Der Aufbau der zweite Ausführungsform 12b entspricht der ersten Ausführungsform 12a der Vorrichtung 10. Zusätzlich zu den ersten Schienen 56a an den Horizontalträgern 22, weisen die Vertikalträgern 20 zweite Schienen 56b auf.

An den Verbindungspunkten 66 der Träger 20,22 sind erste Weicheneinheiten 68a angeordnet. Die ersten Weicheneinheiten 68a sind derart einstellbar, dass die Verfahreinheiten 50 an den Verbindungspunkten 66 von den ersten Schienen 56a der Horizontalträger 22 auf die zweiten Schienen 56b der Vertikalträger 20 verfahrbar sind. Die Verfahreinheiten 50 sind somit wahlweise entlang der Horizontalträger 22 und/oder der Vertikalträger 20 verfahrbar.

In Fig. 2b und 2c sind die ersten Weicheneinheiten 68a in einem ersten und einem zweiten Zustand dargestellt. In einem ersten Zustand (Fig. 2b) verbinden die ersten Weicheneinheiten 68a die ersten Schienen 56a an den Horizontalträgern 22 zu einem ersten Schienenumlauf 58a.

Sind die ersten Weicheneinheiten 68a gemäß Fig. 2c in den zweiten Zustand eingestellt (dargestellt durch eine Einstellrichtung 70 in Fig. 2c) sind die Verfahreinheiten 50 entlang der ersten Weicheneinheit 68a von den ersten Schienen 56a an den Horizontalträgern 22 auf die zweiten Schienen 56b der Vertikalträger 20 oder umgekehrt verfahrbar.

Die ersten Weicheneinheiten 68a können alle in einen gleichen Zustand einstellbar oder unterschiedlich einstellbar sein. Die ersten Weicheneinheiten 68a können insbesondere manuell oder mittels der Steuerungseinheit 60 einstellbar sein.

In Fig. 3 ist eine dritte Ausführungsform 12c der Vorrichtung 10 dargestellt. Die dritte Ausführungsform 12c der Vorrichtung 10 umfasst eine Arbeitszellenstruktur 14 mit zwei Paaren von Vertikalträgern 20 unterschiedlicher länglicher Erstreckung entlang einer entsprechenden ersten Erstreckungsachse 72 der Vertikalträger 20. Ein erstes Paar von nebenstehenden Vertikalträgern 20 weist eine kürzere Erstreckung entlang der entsprechenden ersten Erstreckungsachse 72 auf als ein zweites Paar von nebenstehenden Vertikalträgern 20. An ersten Enden der Vertikalträger 26 sind gemäß der ersten Ausführungsform 12a die Horizontalträger 22 angeordnet. Aufgrund der unterschiedlichen Erstreckung der Vertikalträger 20 verläuft die von den Horizontalträgern 22 gebildete Arbeitsebene 36 winklig zu der Aufstellfläche 24. Der restliche Aufbau der dritten Ausführungsform 12c der Vorrichtung 10 entspricht der ersten Ausführungsform 12a der Vorrichtung 10.

In Fig. 4a ist eine vierte Ausführungsform 12d der Vorrichtung 10 dargestellt. Die vierte Ausführungsform 12d der Vorrichtung 10 umfasst zwei Arbeitszellenstrukturen 14a,14b. Ein Grundaufbau der erste Arbeitszellenstruktur 14a entspricht der ersten Ausführungsform 12a der Vorrichtung 10 gemäß Fig. 1.

Entlang von zweiten Erstreckungsachsen 74 zweier parallel zueinander angeordneter Horizontalträger 22 der ersten Arbeitszellenstruktur 14a sind beabstandet neben der ersten Arbeitszellenstruktur 14a jeweils ein weiterer Vertikalträger 20 auf der Aufstellfläche 24 angeordnet. Die zwei weiteren Vertikalträger 20 sind mit einem weiteren Horizontalträger 22 verbunden und über zwei weitere Horizontalträger 22 entlang der zweiten Erstreckungsachse 74 an der ersten Arbeitszellenstruktur 14a angebunden und bilden die zweite Arbeitszellenstruktur 14b. In Fig. 4a bilden die zwei Arbeitszellenstrukturen 14a, 14b ein Quader.

An den Verbindungspunkten 76 der ersten und der zweiten Arbeitszellenstruktur 14a, 14b bilden zwei Vertikalträger 20 und ein Horizontalträger 22 der ersten Arbeitszellenstruktur 14a einen gemeinsamen Teil 78 beider Arbeitszellenstrukturen 14a, 14b. Dies ermöglicht mittels möglichst weniger zusätzlicher Komponenten die Vorrichtung 10 an die Form insbesondere einer Baustelle und Ansprüche an die Traglast anzupassen. Die erste Arbeitszellenstruktur 14a ist beliebig um weitere Arbeitszellenstrukturen 14 erweiterbar mittels einem oder zwei Vertikalträger 20, die über weitere Horizontalträger 22 mit wenigstens eine aufgebaute Arbeitszellenstruktur 14 verbunden werden können.

Die erste Arbeitszellenstruktur 14a der vierten Ausführungsform 12d umfasst vorliegend entsprechend der ersten Ausführungsform 12a angeordnete ersten Schienen 56a, die einen ersten Schienenumlauf 58a bilden, zwei Verfahreinheiten 50, eine Hebeeinrichtung 38 und eine Positioniereinrichtung 40.

Die zweite Arbeitszellenstruktur 14b der vierten Ausführungsform 12d weist auch erste Schienen 56a auf, die entlang der Horizontalträger 22 angeordnet sind. Die ersten Schienen 56a bilden einen weiteren ersten Schienenumlauf 58a in der zweiten Arbeitszellenstruktur 14b.

Vorliegend sind die Verfahreinheiten 50 zwischen den nebenstehend angeordneten Arbeitszellenstrukturen 14a, 14b verfahrbar. An den Verbindungspunkten 76 der Träger 20, 22 der ersten und zweiten Arbeitszellenstruktur 14a, 14b sind zweite Weicheneinheiten 68b angeordnet. In einem ersten Zustand Verbinden die zweiten Weicheneinheiten 68b die ersten Schienen 56a an den Horizontalträgern 22 einer Arbeitszellenstruktur 14a, 14b jeweils zu einem ersten Schienenumlauf 58a. In einem zweiten Zustand der zweiten Weicheneinheit 68b ist wenigstens eine Verfahreinheiten 50 zwischen den Arbeitszellenstruktur 14a, 14b verfahrbar. Die zweiten Weicheneinheiten 68b an den Verbindungspunkten 76 sind einzeln oder gemeinsam einstellbar.

Fig. 4b bis 4d zeigen vergrößert in einem Ausschnitt II beispielhaft für die vierte Ausführungsform 12d eine zweite Weicheneinheit 68b. Vorstellbar sind auch andere zweite Weicheneinheiten 68b zur Überführung der Verfahreinheiten 50 von einer ersten in eine zweite Arbeitszellenstruktur 14a, 14b. Alternativ oder zusätzlich könnten auch fest angeordnete Schienen 56 zur Überführung der Verfahreinheiten 50 zwischen den Arbeitszellenstrukturen 14 dienen. Die vorliegenden zweiten Weicheneinheiten 68b umfasst zwei Weichenelemente 80a, 80b.

In dem in Fig. 4b gezeigte Ausschnitt II sind zwei erste Weichenelemente 80a als eine gekrümmte verfahrbare Schiene 56 ausgebildet. Die ersten Weichenelemente 80a sind zwischen den Horizontalträger 22 des gemeinsamen Teils 78 der Arbeitszellenstrukturen 14a, 14b und an diesen gemeinsamen Horizontalträger 22 anliegenden Horizontalträgern 22 der entsprechenden Arbeitszellenstruktur 14a, 14b angeordnet. Gemäß Fig. 4b ist sind die ersten Weichenelemente 80a derart gekrümmt, dass diese in einem ersten Zustand die an den Horizontalträgern 22 angeordneten ersten Schienen 56a zu einem ersten Schienenumlauf 58a verbinden. Die ersten Weichenelemente 80a sind in eine von der Aufstellfläche 24 wegweisende Verfahrrichtung 82 verfahrbar.

Die in Fig. 4b bis 4d dargestellten zweiten Weichenelemente 80b sind verfahrbar an einer zum Arbeitsraum 16 zugewandten Seite 84 der Vertikalträgern 20 angeordnet. In dem in Fig. 4b gezeigten ersten Zustand sind die zweiten Weichenelemente 80b unterhalb der ersten Weichenelemente 80a an dem Vertikalträger 20 positioniert.

Wenn die Verfahreinheiten 50 aus der ersten Arbeitszellenstruktur 14a in die zweite Arbeitszellenstruktur 14b überführt werden sollen, dann kann die zweite Weicheneinheit 68b in einen zweiten Zustand verfahren werden.

In einem zweiten Zustand sind die erste Weichenelement 80a entsprechend Fig. 4c in die Verfahrrichtung 82 verfahren. Der erste Schienenumlauf 58a ist an Positionen der ersten Weichenelemente 80a unterbrochen. Es liegen freigegebene Schienenenden 86 vor. In dem zweiten Zustand verbinden die zweiten Weichenelemente 80b die freigegebenen Schienenenden 86 der ersten Schienen 56a nebenstehender Arbeitszellenstrukturen 14a, 14b, die parallel zur Erstreckungsachse 74, verlaufen. Die Verfahreinheit 50 ist entlang dem zweiten Weichenelement 80b von der ersten Arbeitszellenstruktur 14a unterhalb des Horizontalträgers 22 des gemeinsamen Teils 78 in die zweite Arbeitszellenstruktur 14b verfahrbar. In Fig. 4e ist der zweite Zustand der zweiten Weicheneinheit 68b ohne den Horizontalträger 22 des gemeinsamen Teils 78 dargestellt.

In Fig. 5 ist eine fünfte Ausführungsform 12e der Vorrichtung 10 in einer Draufsicht dargestellt. Die fünfte Ausführungsform 12e umfasst drei Arbeitszellenstrukturen 14a, 14b, 14c. Eine erste Arbeitszellenstruktur 14a ist entlang eines ersten Horizontalträgers 22 mit einer zweiten Arbeitszellenstruktur 14b und entlang eines zum ersten orthogonal verlaufenden zweiten Horizontalträgers 22 mit einer dritten Arbeitszellenstruktur 14c verbunden.

Jede Arbeitszellenstruktur 14a-c weist einen ersten Schienenumlauf 58a auf. An Verbindungspunkten 76 der Träger 20,22 sind nicht dargestellte zweite Weicheneinheiten 68b gemäß der vierten Ausführungsform 12d angeordnet zum Überführen von Verfahreinheiten 50 von einer in die weiteren Arbeitszellenstrukturen 14a-c.

In der zweiten Arbeitszellenstruktur 14b ist gemäß der ersten Ausführungsform 12a eine erste Hebeeinrichtung 38 über die Positioniereinrichtung 40 an den Verfahreinheiten 50 angeordnet. Ferner ist beispielhaft gezeigt wie eine weiter Hebeeinrichtung 38 zwischen der ersten und zweiten Arbeitszellenstruktur 14a, 14b verfahrbar ist. Eine Verfahreinheit 50 ist in der ersten Arbeitszellenstruktur 14a und eine zweite Verfahreinheit 50 ist in der zweiten Arbeitszellenstruktur 14b befindlich. Die Hebeeinrichtung 38 ist somit mit der Positioniereinrichtung 40 zwischen den Arbeitszellenstrukturen 14a, 14b verfahrbar. Theoretisch denkbar ist das derart mehrere Arbeitszellenstrukturen 14 überbrückbar sind. Alternativ können die Verfahreinheiten 50 einer Hebeeinrichtung 38 in einer weiter Arbeitszellenstruktur 14 verfahren werden.

In der dritten Arbeitszellenstruktur 14c sind beispielhaft zwei Hebeeinrichtung 38, entsprechende Positioniereinrichtungen 40 und Verfahreinheiten 50 angeordnet, die parallel oder sequentiell betreibbar sind.

In Fig. 6 ist eine sechste Ausführungsform 12f der Vorrichtung 10 dargestellt. Der grundlegende Aufbau der sechsten Ausführungsform 12f entspricht der vierten Ausführungsform 12d in Fig. 4a. An durch die Vertikalträger 20 und Horizontalträger 22 gebildeten vertikalen und horizontalen Rahmen 64, 88 der zwei nebenstehenden Arbeitszellenstrukturen 14a, 14b sind Schutzelemente 90 angeordnet. Durch die Schutzelemente 90 ist ein innenliegender Arbeitsraum 16 abgedichtet. Vorliegend ist denkbar, dass Schallemissionen reduziert sind. Die Schutzelemente 90 sind entsprechende schallreduzierende Wandungselemente.

Der horizontale Rahmen 64 zwischen den Arbeitszellenstrukturen 14a, 14b weist kein Schutzelement 90 auf, damit die Verfahreinheiten 50 über die zweiten Weichenelemente 80b zwischen den Arbeitszellenstrukturen 14a, 14b verfahrbar sind.

Wie aus obenstehender Erläuterung der Ausführungsformen 12a-f ersichtlich sind alle möglichen Kombinationen der Merkmale aufgrund der modularen Bauweise der Vorrichtung 10 umsetzbar. Der Schutzumfang beschränkt sich nicht auf die in den Ausführungsformen 12a-f dargestellten Merkmalskombinationen.

Eine Arbeitszelle 14 mit nur drei Vertikalträgern 20 wäre bspw. genauso umsetzbar, wie, dass eine Arbeitszellenstruktur mit vier Vertikalträge 20 nur mit einer anstelle zwei Vertikalträgern 20 erweiterbar ist. Die in der zweiten und vierten Ausführungsform 12b, 12d dargestellten ersten und zweiten Weicheneinheiten 68a,b können auch gemeinsam vorliegen. Andere Merkmalskombinationen sind ebenfalls denkbar.

## Patentansprüche

1. Vorrichtung (10) zur räumlich flexiblen Bereitstellung eines Hebesystems, insbesondere zum Heben, Absenken und Verteilen von Objekten (18),
wobei die Vorrichtung (10) wenigstens eine Arbeitszellenstruktur (14) umfasst, die einen Arbeitsraum (16) umschreibt, wobei
die Arbeitszellenstruktur (14) wenigstens drei Vertikalträger (20) und wenigstens drei Horizontalträger (22) umfasst, wobei Horizontalträger (22) jeweils zwei Vertikalträger (20) miteinander verbinden, **dadurch gekennzeichnet dass**
die Vorrichtung (10) eine Hebeeinrichtung (38) aufweist, die an einer längenvariablen und zwischen zwei Enden (48a, 48b) länglich erstreckten Positioniereinrichtung (40) verfahrbar angeordnet ist, wobei die Enden (48a, 48b) der Positioniereinrichtung (40) mittels Verfahreinheiten (50) an den Vertikalträger (20) und Horizontalträgern (22) verfahrbar sind, wobei
die Verfahreinheiten (50) an Verbindungspunkten (66) der Träger über Weicheneinheiten (68) wahlweise entlang der Horizontalträger (22) als auch der Vertikalträger (20) verfahren werden können.

2. Vorrichtung (10) nach einem der vorstehenden Ansprüche, **dadurch gekennzeichnet, dass** die Verfahreinheiten (50) entlang von an den Trägern (20, 22) angeordneten Schienen (56a,56b) bewegbar sind, insbesondere wobei die Vorrichtung (10) mindestens einen geschlossenen Schienenumlauf (58a, 58b) aufweist.

3. Vorrichtung (10) nach einem der vorstehenden Ansprüche, **dadurch gekennzeichnet, dass** die Vorrichtung (10) wenigstens zwei Hebeeinrichtungen (38) mit jeweiliger mittels Verfahreinheiten (50) verfahrbarer Positioniereinrichtung (40) aufweist.

4. Vorrichtung (10) nach einem der vorstehenden Ansprüche, **dadurch gekennzeichnet, dass** die Vorrichtung (10) eine Anhebevorrichtung (30) umfasst, die ausgebildet ist, um die Arbeitszellenstruktur (14) anzuheben und von der Bodenseite her zu erhöhen, indem zusätzliche Segmente (62) an Vertikalträgern an die Vertikalträger (20) ansetzbar sind, oder eine weitere Arbeitszellenstruktur (14) unter der Arbeitszellenstruktur (14) einfügbar ist.

5. Vorrichtung (10) nach einem der vorstehenden Ansprüche, **dadurch gekennzeichnet, dass** die Vorrichtung (10) mehrere Arbeitszellenstrukturen (14) umfasst, insbesondere wobei einzelne Träger (20,22) einen Teil (78) mehrerer Arbeitszellenstrukturen (14) bilden, und die Verfahreinheiten (50) oder insbesondere die Hebeeinrichtung (38) zwischen den Arbeitszellenstrukturen (14) verfahrbar sind, insbesondere wobei die Vorrichtung (10) wenigstens zwei nebeneinander und zwei übereinander angeordnete Arbeitszellenstrukturen (14) umfasst.

6. Vorrichtung (10) nach einem der vorstehenden Ansprüche, **dadurch gekennzeichnet, dass** an durch die Vertikalträger (20) und Horizontalträger (22) gebildeten vertikalen und horizontalen Rahmen (64, 88) einer Arbeitszellenstruktur (14) Schutzelemente (90), insbesondere Schutzplatten, wie Wandungen, Schalungen, Folien angeordnet sind, um einen innenliegenden Arbeitsraum zu schützen und/oder abzudichten, insbesondere vor Emissionen insbesondere Partikel- oder Keimeintrag oder um Schallemissionen zu reduzieren.

7. Vorrichtung (10) nach einem der vorstehenden Ansprüche, **dadurch gekennzeichnet, dass** die Träger (20,22) als Traversenelemente ausgebildet sind.

8. Verfahren mit dem ein Anpassen einer Vorrichtung (10) nach einem der vorstehenden Ansprüche durchgeführt wird, **dadurch gekennzeichnet, dass** ein Erhöhen der Arbeitszellenstruktur (14) folgende Schritte umfasst:
- Anheben der Arbeitszellenstruktur (14) von der Bodenseite her mittels einer Anhebevorrichtung (30),
- Einfügen und Ansetzen von zusätzlichen Segmenten (62) von Vertikalträgern an die Vertikalträger (20) oder Einfügen einer weiteren Arbeitszellenstruktur (14) unter der Arbeitszellenstruktur (14) von der Bodenseite her.

9. Verfahren mit dem das Anpassen einer Vorrichtung (10) nach einem der vorstehenden Ansprüche durchgeführt wird, **dadurch gekennzeichnet, dass**
ein Ergänzen einer weiteren Arbeitszellenstruktur (14) das Aufstellen von weiteren Vertikalträgern (20) und diese verbindende Horizontalträger (22) und/oder zusätzlich ein Anbinden der Vertikalträger (20) über weitere Horizontalträger (22) an die bestehende Arbeitszellenstruktur (14) um die weitere an der wenigstens einen Arbeitszellenstruktur (14) angeknüpfte Arbeitszellenstruktur (14) zu bilden, umfasst.

## Claims

1. Apparatus (10) for spatially flexible provision of a lifting system, in particular for lifting, lowering and distributing objects (18),
wherein the apparatus (10) comprises at least one work cell structure (14) which circumscribes a work space (16),
wherein the work cell structure (14) comprises at least three vertical members (20) and at least three horizontal members (22), wherein each horizontal member (22) connects two vertical members (20) to each other,
**characterized in that** the apparatus (10) has a lifting device (38) which is movably arranged on a positioning device (40) which is variable in length and extends longitudinally between two ends (48a, 48b), wherein the ends (48a, 48b) of the positioning device (40) are movable by means of movement units (50) on the vertical members (20) and the horizontal members (22),
wherein the movement units (50), at connection points (66) of the members, can optionally be moved along the horizontal members (22) as well as the vertical members (20) via switch units (68).

2. Apparatus (10) according to any of the preceding claims,
**characterized in that** the movement units (50) are movable along rails (56a, 56b) arranged on the members (20, 22), in particular wherein the apparatus (10) has at least one closed rail circuit (58a, 58b).

3. Apparatus (10) according to any of the preceding claims,
**characterized in that** the apparatus (10) comprises at least two lifting devices (38) which each have a positioning device (40) which can be moved by means of movement units (50).

4. Apparatus (10) according to any of the preceding claims,
**characterized in that** the apparatus (10) comprises a lifting apparatus (30) which is designed to lift the work cell structure (14) and to raise it from the bottom, **in that** additional segments (62) of vertical members can be attached to the vertical members (20), or a further work cell structure (14) can be inserted under the work cell structure (14).

5. Apparatus (10) according to any of the preceding claims, **characterized in that** the apparatus (10) comprises a plurality of work cell structures (14), in particular wherein individual members (20, 22) form a part (78) of a plurality of work cell structures (14), and the movement units (50) or in particular the lifting device (38) can be moved between the work cell structures (14), in particular wherein the apparatus (10) comprises at least two work cell structures (14) arranged next to one another and two arranged one above the other.

6. Apparatus (10) according to any of the preceding claims,
**characterized in that** protective elements (90), in particular protective panels, such as walls, formwork, or films, are arranged on vertical and horizontal frames (64, 88) of a work cell structure (14) formed by the vertical members (20) and the horizontal members (22), in order to protect and/or seal an internal work space, in particular against emissions, in particular particle or germ ingress, or in order to reduce noise emissions.

7. Apparatus (10) according to any of the preceding claims,
**characterized in that** the members (20, 22) are designed as truss elements.

8. Method by which an adaptation of an apparatus (10) according to any of the preceding claims is carried out, **characterized in that** raising the work cell structure (14) comprises the following steps:
- lifting the work cell structure (14) from the bottom by means of a lifting apparatus (30),
- inserting and attaching additional segments (62) of vertical members to the vertical members (20) or inserting a further work cell structure (14) under the work cell structure (14) from the bottom.

9. Method by which the adaptation of an apparatus (10) according to any of the preceding claims is carried out, **characterized in that**
adding a further work cell structure (14) comprises setting up further vertical members (20) and horizontal members (22) connecting them, and/or additionally connecting the vertical members (20) via further horizontal members (22) to the existing work cell structure (14) in order to form the further work cell structure (14) linked to the at least one work cell structure (14).

## Revendications

1. Dispositif (10) permettant la mise à disposition flexible dans l'espace d'un système de levage, en particulier pour le levage, l'abaissement et la distribution d'objets (18),
dans lequel le dispositif (10) comprend au moins une structure formant cellule de travail (14) circonscrivant un espace de travail (16), dans lequel
la structure formant cellule de travail (14) comprend au moins trois supports verticaux (20) et au moins trois supports horizontaux (22), dans lequel des supports horizontaux
(22) relient respectivement deux supports verticaux (20) entre eux, **caractérisé en ce que** le dispositif (10) présente un appareil de levage (38) qui est disposé de manière à pouvoir être déplacé sur un appareil de positionnement (40) de longueur variable et s'étendant longitudinalement entre deux extrémités (48a, 48b), dans lequel les extrémités (48a, 48b) de l'appareil de positionnement (40) peuvent être déplacées au moyen d'unités de déplacement (50) sur les supports verticaux (20) et les supports horizontaux (22), dans lequel
les unités de déplacement (50) peuvent être déplacées au niveau de points de liaison (66) des supports par l'intermédiaire d'unités d'aiguillage (68), au choix tant bien le long des supports horizontaux (22) que des supports verticaux (20).

2. Dispositif (10) selon l'une des revendications précédentes,
**caractérisé en ce que** les unités de déplacement (50) sont mobiles le long de rails (56a, 56b) disposés sur les supports (20, 22), en particulier dans lequel le dispositif (10) présente au moins une circulation fermée de rails (58a, 58b).

3. Dispositif (10) selon l'une des revendications précédentes,
**caractérisé en ce que** le dispositif (10) présente au moins deux appareils de levage (38) comportant un appareil de positionnement (40) respectif pouvant être déplacé au moyen d'unités de déplacement (50).

4. Dispositif (10) selon l'une des revendications précédentes,
**caractérisé en ce que** le dispositif (10) comprend un dispositif de soulèvement (30) qui est configuré pour soulever la structure formant cellule de travail (14) et pour la surélever à partir du côté fond en permettant de fixer des segments supplémentaires (62) sur des supports verticaux au niveau des supports verticaux (20) ou d'insérer une autre structure formant cellule de travail (14) sous la structure formant cellule de travail (14).

5. Dispositif (10) selon l'une des revendications précédentes,
**caractérisé en ce que** le dispositif (10) comprend plusieurs structures formant cellules de travail (14), en particulier dans lequel des supports (20, 22) individuels forment une partie (78) de plusieurs structures formant cellules de travail (14), et les unités de déplacement (50), ou en particulier l'appareil de levage (38), peuvent être déplacées entre les structures formant cellules de travail (14), en particulier dans lequel le dispositif (10) comprend au moins deux structures formant cellules de travail (14) disposées l'une à côté de l'autre et deux structures formant cellules de travail disposées l'une au-dessus de l'autre.

6. Dispositif (10) selon l'une des revendications précédentes,
**caractérisé en ce que** des éléments de protection (90), en particulier des plaques de protection telles que des parois, coffrages, feuilles, sont disposés sur des cadres verticaux et horizontaux (64, 88) d'une structure formant cellule de travail (14), lesquels cadres sont formés par les supports verticaux (20) et les supports horizontaux (22), afin de protéger un espace de travail situé à l'intérieur, en particulier contre des émissions, et/ou de rendre celui-ci étanche, en particulier à l'apport de particules ou de germes, ou afin de réduire des émissions sonores.

7. Dispositif (10) selon l'une des revendications précédentes,
**caractérisé en ce que** les supports (20, 22) sont réalisés sous forme d'éléments formant entretoises.

8. Procédé au moyen duquel une adaptation d'un dispositif (10) selon l'une des revendications précédentes peut être mise en œuvre, **caractérisé en ce qu'**une surélévation de la structure formant cellule de travail (14) comprend les étapes suivantes :
- soulèvement de la structure formant cellule de travail (14) à partir du côté fond au moyen d'un dispositif de soulèvement (30),
- insertion et fixation de segments supplémentaires (62) de supports verticaux au niveau des supports verticaux (20) ou insertion d'une autre structure formant cellule de travail (14) sous la structure formant cellule de travail (14) à partir du côté fond.

9. Procédé au moyen duquel l'adaptation d'un dispositif (10) selon l'une des revendications précédentes peut être mise en œuvre, **caractérisé en ce que**
un complément d'une autre structure formant cellule de travail (14) comprend la mise en place d'autres supports verticaux (20) et de supports horizontaux (22) reliant ceux-ci et/ou en outre un rattachement des supports verticaux (20) par l'intermédiaire d'autres supports horizontaux (22) au niveau de la structure formant cellule de travail (14) existante afin de former l'autre structure formant cellule de travail (14) rattachée à l'au moins une structure formant cellule de travail (14).
